# EUROPÄISCHE PATENTANMELDUNG

(11) **EP 4 620 849 A1**
(43) Veröffentlichungstag der Anmeldung: **24.09.2025**
(21) Anmeldenummer: 25158847.1
(22) Anmeldetag: 19.02.2025
(51) Int. Cl.: B65D 5/468

(54) **HAUSHALTSGERÄT-VERPACKUNG MIT DURCH KLEMMUNG MITEINANDER VERBUNDENEN LAGEN, SOWIE HAUSHALTSGERÄTSYSTEM**

(30) Priorität: 20.03.2024 DE 102024202627
(71) Anmelder: BSH Hausgeräte GmbH, 81739 München (DE)
(72) Erfinder: Jentsch, Luisa, 10781 Berlin (DE); Muss, Ralf, 16540 Hohen Neuendorf (DE); Strowig, Max, 12107 Berlin (DE); Georgi, Rodrigo, 16540 Hohen Neuendorf (DE); Aleksandryan, Vladimir, 14712 Rathenow (DE)

(57) **Zusammenfassung**

Ein Aspekt der Erfindung betrifft eine Haushaltsgerät-Verpackung (3), insbesondere vollständig papierbasierte Haushaltsgerät-Verpackung (3), mit zumindest einer papierbasierten Wand (5), welche aus einer ersten Lage (6) gebildet ist, die mit Hohlräumen ausgebildet ist, und zumindest einer zweiten Lage (7) gebildet ist und so angeordnet ist, dass die Wand (5) zumindest zweilagig aufgebaut ist, wobei eine der beiden Lagen (6, 7) ein Loch (18) aufweist und die andere Lage (6, 7) zumindest eine integrierte Klemmlasche (13) aufweist, die bewegbar an der Lage (6, 7) angeordnet ist, wobei die Klemmlasche (13) im Bereich des Lochs (18) positioniert ist, so dass sie in das Loch (18) eindrückbar ist, wobei im eingedrückten Zustand der Klemmlasche (13) in das Loch (18) ein Klemmverbindung (23, 24) ausgebildet ist, so dass die beiden Lagen (6, 7) durch die Klemmverbindung miteinander haltend verbunden sind.

## Beschreibung

Ein Aspekt der Erfindung betrifft eine Haushaltsgerät-Verpackung mit einer papierbasierten Wand. Ein weiterer Aspekt der Erfindung betrifft ein Haushaltsgerätsystem. Dieses weist zumindest ein Haushaltsgerät und eine Haushaltsgerät-Verpackung auf.

Bei papierbasierten Verpackungen ist üblicherweise vorgesehen, verschiedene Lagen durch Klebstoff oder Metallklammern miteinander zu verbinden. Dadurch werden von Papier unterschiedliche Materialien benötigt. Diese erfordern individuelle Fertigungsschritte. Darüber hinaus ist bei dem Recyceln einer derartigen Verpackung ein aufwendiges Procedere notwendig, um beispielsweise Metallklammern zu entfernen. Bei aufgebrachtem Klebstoff ist dies noch schwieriger oder teils gar nicht möglich. Daher sind derartige bekannte Verpackungen für Haushaltsgeräte auch bezüglich der Nachhaltigkeit nachteilig. Gerade solche nicht-monomaterial Verpackungen sind daher in vielen Aspekten nachteilig.

Auch bezüglich der Automatisierung der Herstellung einer Verpackung sind diese bekannten Lösungen nachteilig. Der Automatisierungsgrad ist hier entsprechend beschränkt.

Verpackungen können aus vielfältigsten Materialien ausgebildet sein. Beispielsweise sind Verpackungen aus geschäumtem Polystyrol bekannt. Verpackungen mit derartigem Material können jedoch sehr steif und klobig sein. Des Weiteren ist auch bezüglich der Recycelbarkeit von derartigen Verpackungen, die umfänglich geschäumtes Polystyrol aufweisen, aus Umweltschutzgründen ein Nachteil gegeben. Sie weisen des Weiteren auch Mikroplastik auf.

Diesbezüglich sind papierbasierte Verpackungen vorteilhafter.

Es ist Aufgabe der vorliegenden Erfindung, eine Haushaltsgerät-Verpackung sowie ein Haushaltsgerätsystem zu schaffen, bei welchem ein papierbasierter Ansatz fremdmaterialsparender ermöglicht ist und dennoch eine entsprechende Funktionalität und Stabilität der Verpackung gegeben ist.

Diese Aufgabe wird durch eine Haushaltsgerät-Verpackung und ein Haushaltsgerätsystem gemäß den unabhängigen Ansprüchen gelöst.

Ein Aspekt der Erfindung betrifft eine Haushaltsgerät-Verpackung mit zumindest einer papierbasierten Wand. Diese, insbesondere nur, papierbasierte Wand ist aus einer ersten Lage gebildet, die mit Hohlräumen ausgebildet ist. Die papierbasierte Wand ist darüber hinaus durch zumindest eine zweite Lage gebildet. Die zumindest zwei Lagen sind so zueinander angeordnet, dass die die dadurch gebildete Wand zumindest zweilagig aufgebaut ist. Eine der beiden Lagen weist zumindest ein Loch auf und somit eine durchgängige Aussparung. Die andere Lage weist zumindest eine integrierte Klemmlasche auf, die bewegbar an dieser Lage angeordnet ist. Die Klemmlasche ist im Bereich des Lochs positioniert, sodass sie in das Loch einbringbar, insbesondere eindrückbar, ist. Im eingedrückten Zustand der Klemmlasche in das Loch ist eine mechanische Klemmverbindung ausgebildet, sodass die beiden Lagen, insbesondere nur, durch die Klemmverbindung miteinander haltend verbunden sind. Somit wird eine papierbasierte, insbesondere eine rein papierbasierte, Haushaltsgerät-Verpackung geschaffen, die zumindest an der Verbindungsstelle zwischen zwei Lagen ohne Fremdmaterial, wie beispielsweise Klebstoff oder Metallklammern, auskommt. Gerade durch eine solche Konstruktion einer mechanischen spezifischen Verbindung, wie sie durch die erläuterte Klemmverbindung gestaltet ist, kann eine einfache Herstellung, ein einfaches mechanisches Verbinden und eine diesbezüglich auch sehr stabile Klemmverbindung geschaffen werden, sodass die zumindest zwei Lagen dieser Wand auch sehr positionsstabil zueinander angeordnet werden können. Darüber hinaus ist eine solche Haushaltsgerät-Verpackung auch hochautomatisiert herstellbar und formbar. Insbesondere ist sie im Vergleich zum Falten und Kleben auch beim manuellen Fertigen einfacher und schneller erzeugbar.

Eine papierbasierte Verpackung kann rein Papier sein oder beispielsweise jedoch auch Pappe oder Karton sein.

Indem die Klemmlasche, die somit auch rein papierbasiert ist, in einer der beiden Lagen integral und somit einstückig mit einer Lage ausgebildet ist, ist auch die Bauteilzahl dieser Wand der Verpackung generell minimiert. Dadurch wird ebenfalls Herstellungs- und Montageaufwand eingespart, da diese integrierte Klemmlasche nicht separat erzeugt und an spezifischer Position nachträglich montiert werden muss.

In einem Ausführungsbeispiel weist die Klemmlasche eine Länge auf, die größer ist, als die Dicke der Lage, an der sie integriert ausgebildet ist. Damit ist im eingedrückten und somit im klemmenden Endzustand der Klemmlasche in dem Loch auch ein Überlappen mit der Lage ermöglicht, in der das Loch ausgebildet ist. Insbesondere kann die Klemmlasche eine Länge aufweisen, sodass sie sich in der eingedrückten Endposition auch über die gesamte Dicke der Lage erstreckt, in der das Loch ausgebildet ist. Insbesondere steht diese Klemmlasche jedoch dann nicht durch das Loch hindurch und auf der gegenüberliegenden Seite nach außen über.

Zur Klemmwirkung kann die Klemmlasche verschieden positioniert sein. Insbesondere kann dies abhängig von ihrer Länge und ihrer gewünschten Endposition, wenn die Klemmverbindung ausgebildet ist, vorgesehen sein. So kann die Klemmlasche beispielsweise in der eingedrückten Endposition mit ihrer Fläche, in der sie sich aufspannt, senkrecht oder im Wesentlichen senkrecht zu der Ebene sein, in der die beiden Lagen aufgespannt sind. Möglich ist es jedoch auch, dass die Klemmlasche in dieser eingedrückten Endposition schräg zu dieser Ebene, in der die beiden Lagen aufgespannt sind, orientiert ist.

In einem Ausführungsbeispiel ist die Klemmlasche als Freischnitt in der Lage ausgebildet.

Die Klemmlasche ist in einem Ausführungsbeispiel in der Ebene, in der sich die Lage aufspannt, vollumfänglich vom weiteren Material dieser Lage umgeben. Die Klemmlasche ist daher keine randseitige, nach außen freikragende Lasche. Gerade bei solchen innenliegenden Klemmlaschen ist das Erzeugen durch solche Freischnitte besonders einfach und auch im Hinblick auf die gewünschte Form der Klemmlasche präzise.

In einem Ausführungsbeispiel weist die andere Lage ein Zusatzloch auf, welches zumindest bereichsweise deckungsgleich mit dem Loch angeordnet ist. Die beiden Lagen sind also so zueinander positioniert, dass das Loch und das Zusatzloch zumindest bereichsweise übereinanderliegen. Damit ist es besonders einfach, die Klemmlasche aus diesem Zusatzloch herauszudrücken und in das Loch in der Lage einzudrücken.

In einem Ausführungsbeispiel ist das Zusatzloch im ungeklemmten Zustand der Klemmlasche zumindest bereichsweise durch die nicht verschwenkte Klemmlasche geschlossen. Möglich ist es daher, dass die Klemmlasche in diesem ungeklemmten Zustand vollständig die Fläche dieses Zusatzlochs abdeckt. Möglich ist es jedoch auch, dass die Klemmlasche in ihrer Länge etwas kürzer gestaltet wird, sodass das Zusatzloch auch im ungeklemmten Zustand der Klemmlasche nicht vollständig durch die Klemmlasche abgedeckt ist. Diesbezüglich können durch das Freischneiden in dieser anderen Lage diese individuellen Formen der Klemmlasche erzeugt werden.

Abhängig von der jeweiligen Geometrie der Klemmlasche können dadurch individuelle Fertigungsschritte zum Verschwenken der Klemmlasche einerseits und andererseits zur Zugänglichkeit des Lochs über das Zusatzloch auch dann ermöglicht werden, wenn die Klemmlasche noch im Grundzustand ist und somit noch nicht verschwenkt ist und in das Loch eingedrückt ist.

In einem Ausführungsbeispiel weist die Klemmlasche zumindest ein integriertes Verspreizteil auf. Dieses Verspreizteil ist im nicht geklemmten Zustand, insbesondere bei einer Projektionsbetrachtung auf die Lagen, über die Maße des Lochs überstehend. Beim Eindrücken der Klemmlasche in das Loch verspreizt sich dieses Verspreizteil an zumindest einem Rand des Lochs, sodass die Klemmwirkung der Klemmverbindung erhöht ist. Ein solches Verspreizteil ist daher quasi als Überstand ausgebildet, der bei projizierender Betrachtung auf die Lagen über zumindest einen Begrenzungsrand des Lochs übersteht. Das Verspreizteil ist insbesondere verformbar. Gerade dann, wenn die Klemmlasche vorzugsweise ebenfalls papierbasiert ist oder aus dem gleichen Material wie diese andere Lage, in der die Klemmlasche integral ausgebildet ist, kann eine besonders hohe Klemmwirkung und somit eine mechanisch stabil haltende Verbindung zwischen den Lagen erzeugt werden. Möglich ist es, dass die Klemmlasche zumindest zwei separate Verspreizteile integriert aufweist. Diese können an gegenüberliegenden Seitenrändern der Klemmlasche angeformt sein. Sie können als flügelartige, insbesondere nasenartige oder keilartige, seitliche Überstände gebildet sein. Durch zumindest zwei derartige Verspreizteile, die insbesondere an gegenüberliegenden Seitenrändern der Klemmlasche ausgebildet sind, lässt sich auch ein sehr gleichmäßiges Eindrücken und symmetrisches Fixieren in dem Loch erreichen. Eine sehr vorteilhafte Klemmverbindung ist dadurch unterstützt.

Möglich ist es, dass das zumindest ein Verspreizteil von einem Seitenrand der Klemmlasche lokal als seitlicher Vorsprung abstehend ausgebildet ist.

In einem Ausführungsbeispiel ist auch die zweite Lage mit Hohlräumen ausgebildet.

Bei einer Ausgestaltung der Lagen mit Hohlräumen können diese einerseits in ihrer Dicke größer gestaltet werden und andererseits durch die Struktur mechanisch stabiler gestaltet sein. Eine einlagige, massive Ausgestaltung einer derartigen Lage erhöht entweder das Gewicht oder weist andererseits aufgrund der sehr geringen Dicke keine ausreichende Stabilität auf. Durch eine solche Struktur mit Hohlräumen ist einerseits eine sehr gewichtsreduzierte Lage ermöglicht, die andererseits mechanisch auch sehr stabil ist und relativ verformungssteif ist.

Möglich ist es, dass die erste Lage eine Wellpappe oder eine sandwichartig aufgebaute Lage ist. Sie kann dann beispielsweise einen Wabenkern oder einen anders gearteten Kern aufweisen. Dieser Kern ist an gegenüberliegenden Seiten vorzugsweise durch jeweils eine Deckschicht begrenzt, sodass dadurch die Hohlräume begrenzt sind.

In einem Ausführungsbeispiel kann die zweite Lage eine Wellpappe oder eine sandwichartig aufgebaute Lage sein.

In einem Ausführungsbeispiel sind die beiden Lagen als getrennte separate Komponenten bereitgestellt. Möglich ist es in einem anderen Ausführungsbeispiel jedoch auch, dass die zumindest zwei Lagen als ein einstückiger Zuschnitt ausgebildet sind, die durch eine definierte Biegelinie miteinander verbunden sind und begrenzt sind. Die Biegelinie ist an einem Übergangsbereich ausgebildet, an dem zwei aneinander anschließende Ränder dieser Lagen miteinander verbunden sind.

In einem Ausführungsbeispiel kann die Haushaltsgerät-Verpackung als Bodenplatte ausgebildet sein. Dies bedeutet, dass sie bestimmungsgemäß dazu vorgesehen ist, dass ein zu verpackendes Haushaltsgerät auf dieser Bodenplatte aufgestellt ist.

In einem Ausführungsbeispiel weist die Bodenplatte eine, insbesondere nur, papierbasierte, wannenartige beziehungsweise schachtelartige Einfassung auf. In dieser ist die dazu separate Wand der Haushaltsgerät-Verpackung aufgenommen. Insbesondere kann in einem Ausführungsbeispiel vorgesehen sein, dass die Bodenplatte einen, insbesondere nur, papierbasierten, plattenartigen Sockel aufweist, der in der dazu separaten Einfassung aufgenommen ist. Die Wand kann in einem Ausführungsbeispiel auf dem dazu separaten Sockel angeordnet sein. Dadurch ist eine multikomponentige, insbesondere nur papierbasierte, Teileinheit geschaffen, die zu einem ganz bestimmten Verwendungszweck bei der Verpackung eines Haushaltsgeräts vorgesehen ist. Diesbezüglich ist diese Bodenplatte dann auch mechanisch sehr stabil ausgebildet. Insbesondere ist die Bodenplatte nur papierbasiert ausgebildet.

Ein weiterer Aspekt der Erfindung betrifft ein Haushaltsgerätsystem mit zumindest einem Haushaltsgerät und mit einer Haushaltsgerät-Verpackung gemäß dem oben genannten Aspekt oder einem vorteilhaften Ausführungsbeispiel davon. Insbesondere ist das Haushaltsgerät mit dieser Haushaltsgerät-Verpackung verpackt.

Ausführungsbeispiele der Erfindung werden nachfolgend anhand schematischer Zeichnungen näher erläutert. Es zeigen:
- Fig. 1: eine schematische Darstellung eines Ausführungsbeispiels eines erfindungsgemäßen Haushaltsgerätsystems mit einem Ausführungsbeispiel eines Haushaltsgeräts und einem Ausführungsbeispiel einer erfindungsgemäßen Haushaltsgerät-Verpackung;
- Fig. 2: eine schematische Darstellung eines Ausführungsbeispiels einer Haushaltsgerät-Verpackung in einem ersten Fertigungszustand;
- Fig. 3: die Haushaltsgerät-Verpackung in einem dazu nachfolgenden Zwischenfertigungszustand;
- Fig. 4: die Haushaltsgerät-Verpackung gemäß Fig. 2 und Fig. 3 in dem gefertigten Endzustand zumindest einer papierbasierten Wand dieser Haushaltsgerät-Verpackung;
- Fig. 5: eine Explosionsdarstellung eines Ausführungsbeispiels einer Haushaltsgerät-Verpackung; und
- Fig. 6: eine perspektivische Darstellung einer Alternative von mehreren Lagen einer Wand der Haushaltsgerät-Verpackung.

In den Figuren werden gleiche oder funktionsgleiche Elemente mit den gleichen Bezugszeichen versehen

In Fig. 1 ist in einer schematischen perspektivischen Darstellung ein Haushaltsgerätsystem 1 gezeigt. Das Haushaltsgerätsystem 1 weist zumindest ein Haushaltsgerät 2 auf. Das Haushaltsgerät 2 kann beispielsweise zur Pflege von Wäschestücken ausgebildet sein. Es kann beispielsweise eine Waschmaschine oder ein Wäschetrockner oder ein Waschtrockner sein. Das Haushaltsgerät 2 kann jedoch auch beispielsweise zum Reinigen von Geschirr ausgebildet sein und beispielsweise ein Geschirrspüler sein. Möglich ist es auch, dass das Haushaltsgerät 2 zum Lagern und Konservieren von Lebensmitteln ausgebildet ist. Es kann diesbezüglich beispielsweise ein Kühlgerät oder ein Gefriergerät oder ein Kühl-Gefrier-Kombigerät sein. Möglich ist es auch, dass das Haushaltsgerät 2 zum Zubereiten von Lebensmitteln ausgebildet ist. Es kann beispielsweise ein Gargerät sein. Diesbezüglich kann es ein Backofen oder ein Mikrowellengargerät oder ein Dampfgargerät sein.

Das Haushaltsgerätsystem 1 weist darüber hinaus eine Haushaltsgerät-Verpackung 3 auf. Diese kann das Haushaltsgerät 2 vollständig umgeben oder dieses nur teilweise umgeben. In der schematischen Darstellung in Fig. 1 weist die Haushaltsgerät-Verpackung 3 zumindest eine Bodenplatte 4 auf. Auf dieser Bodenplatte 4 ist das Haushaltsgerät 2 aufgestellt, wenn es verpackt ist. Die Haushaltsgerät-Verpackung 3 kann jedoch zusätzlich oder anstatt dazu weitere Verpackungsteile aufweisen, die beispielsweise das Haushaltsgerät 2 von der Seite und/oder von vorne und/oder von hinten und/oder von oben zumindest bereichsweise abdecken.

Die Haushaltsgerät-Verpackung 3, insbesondere bezüglich der Bodenplatte 4, ist papierbasiert, insbesondere rein papierbasiert ausgebildet.

In Fig. 2 ist in einer schematischen Darstellung ein Ausführungsbeispiel einer Haushaltsgerät-Verpackung 3 gezeigt. Die Haushaltsgerät-Verpackung 3 weist eine nur papierbasierte Wand 5 auf. Die papierbasierte Wand 5 weist hier eine erste Lage 6 auf. Darüber hinaus weist die Wand 5 im Ausführungsbeispiel eine weitere zweite Lage 7 auf. Beispielhaft kann die Wand 5 auch eine dritte Lage 8 und eine vierte Lage 9 aufweisen. Die Anzahl der Lagen 6 bis 9 ist lediglich beispielhaft zu verstehen, wobei eine Minimalkonfiguration zumindest eine erste Lage 6 und eine zweite Lage 7 aufweist.

Die hier gezeigten Lagen 6 bis 9 können für sich betrachtet einzelne separate plattenartige, ausschließlich papierbasierte Teilelemente sein. Möglich ist es jedoch auch, wie dies dann auch zu Fig. 6 in einem anderen Ausführungsbeispiel erläutert wird, dass die Lagen 6 bis 9 als ein einstückiger Zuschnitt bereitgestellt sind. Sie können dann durch Biegelinien 10, 11 und 12 direkt miteinander verbunden sein und um diese Biegelinien 10 bis 12 zueinander gebogen und somit auch gefaltet werden. Die erste Lage 6 ist mit Hohlräumen ausgebildet. Die erste Lage 6 kann beispielsweise eine Wellpappe oder eine Sandwich-Platte sein. Entsprechendes kann in einem Ausführungsbeispiel auch für die zumindest zweite Platte 7 vorgesehen sein. Vorteilhaft ist es, wenn auch die möglichen weiteren Lagen 8 und 9 mit derartigen Hohlräumen ausgebildet sind.

In der ersten Lage 6 ist eine Klemmlasche 13 ausgebildet. Die Klemmlasche 13 ist einstückig und somit integriert mit der ersten Lage 6 ausgebildet. Sie ist daher auch rein papierbasiert ausgebildet. Die Klemmlasche 13 ist um eine Biegelinie 14 biegbar. Ansonsten ist sie hier durch Trennlinien 15, 16 und 17 von dem restlichen Bereich der ersten Lage 6 vollständig getrennt und somit hier im Beispiel freigeschnitten.

Die Klemmlasche 13 ist örtlich so in der ersten Lage 6 ausgebildet, dass sie im gestapelten und somit im aufeinander liegenden Zustand mit der zumindest zweiten Lage 7, insbesondere hier in dem Beispiel mit allen weiteren gestapelten Lagen 7, 8 und 9, zumindest bereichsweise deckungsgleich mit darin ausgebildeten Löchern 18, 19 und 20 angeordnet ist. Die Löcher 18 bis 20 sind hier beispielhaft eckig, insbesondere viereckig. Durch das Freischneiden der Klemmlasche 13 in der ersten Lage 6 ist dort in diesem in Fig. 2 gezeigten Zustand der Wand 5 auch ein Zusatzloch 21 gebildet, welches hier durch die noch nicht herausgedrückte Klemmlasche 13 abgedeckt ist, hier insbesondere vollständig abgedeckt ist. Die Länge 22 der Klemmlasche 13 ist im Ausführungsbeispiel so bemessen, dass das Zusatzloch 21 vollständig abgedeckt ist. Möglich ist es jedoch auch, dass die Länge 22 kürzer geschnitten wird, sodass auch in diesem noch unmontierten Zustand der Wand 5 das Zusatzloch 21 zumindest teilweise frei liegt. In diesem in Fig. 2 gezeigten Zustand erstreckt sich die Klemmlasche 13 daher noch vollständig in der Ebene, in der auch die erste Lage 6 aufgespannt ist.

Ausgehend von dem in Fig. 2 gezeigten Fertigungszustand werden im Ausführungsbeispiel die Lagen 6 bis 9 aufeinander gestapelt, wie es in Fig. 3 dargestellt ist. Ausgehend von diesem in Fig. 3 gezeigten Zustand wird dann, wie dies durch den Pfeil P dargestellt ist, die Klemmlasche 13 nach unten gedrückt und somit in die Löcher 18, 19 und 20 hinein gedrückt, insbesondere um die Biegelinie 14. Damit ist dann der in Fig. 4 gezeigte gefertigte Zustand der Wand 5 gezeigt. Mit der Klemmlasche 13 ist dann eine klemmende Verbindung mit den Begrenzungsrändern der Löcher 18, 19 und 20 gebildet, sodass hier Klemmverbindungen 23 und 24 ausgebildet sind.

Die in Fig. 4 gezeigte Wand 5 in ihrem Endzustand ist daher ausschließlich papierlos gefertigt und die einzelnen aufeinander gestapelten Lagen 6 bis 9 sind in ihrer Position zueinander nur durch die Klemmverbindungen 23 und 24 gehalten. Es sind daher keine weiteren Fremdmaterial nutzenden Verbindungen, wie Klebeverbindungen oder Klammerverbindungen, gebildet.

In Fig. 5 ist in einer Explosionsdarstellung ein Ausführungsbeispiel einer Bodenplatte 4 gezeigt, die ein Beispiel für eine Haushaltsgerät-Verpackung 3 sein kann. Diese Bodenplatte 4 weist beispielhaft drei separate Lagen 6, 7, 8 auf, die eine Wand bilden. Möglich ist es auch, dass diese drei Lagen 6, 7, 8 wiederum als einstückiger Zuschnitt realisiert ist, wie dies in Fig. 6 perspektivisch dargestellt ist.

Darüber hinaus kann die Bodenplatte 4 einen plattenartigen Sockel 25 aufweisen. Darüber hinaus kann die Bodenplatte 4 eine separate, beispielweise wannenartige beziehungsweise schachtelartige Einfassung 26 aufweisen. Vorzugsweise sind sowohl der Sockel 25 als auch die Einfassung 26 jeweils ausschließlich papierbasiert aufgebaut. Insbesondere weist die erste Lage 6 zumindest eine der Übersichtlichkeit dienend nicht gezeigte Klemmlasche 13, vorzugsweise mehrere Klemmlaschen 13, auf, die im aufeinander gestapelten Zustand der Lagen 6, 7, 8 in entsprechende Löcher eingedrückt ist, wie dies zu Fig. 2 bis Fig. 4 schematisch erläutert wurde.

In Fig. 7 ist in einer schematischen Draufsicht ein weiteres Ausführungsbeispiel der Klemmlasche 13 gezeigt. Diese Klemmlasche 13 weist ein Basisteil 13a auf. An seitlichen Rändern dieses Basisteils 13a sind hier Verspreizteile 13b und 13c einstückig angeformt. Dadurch entsteht ein keilartiges beziehungsweise trapezartig in der Breitenrichtung aufgeweitetes Klemmteil beziehungsweise eine Klemmlasche 13. In Fig. 7 ist demgegenüber in vereinfachter Weise und gestrichelt dargestellt ein Loch 18 einer darunter liegenden Lage 7 gezeigt. Wie hier zu erkennen ist, erstreckt sich somit die Klemmlasche 13 zumindest im Bereich der Verspreizteile 13b und 13c über das Ausmaß und somit die in Breitenrichtung bemessene lichte Weite des Lochs 18. Beim Eindrücken der Klemmlasche 13 in das darunter befindliche Loch 18 werden somit diese Verspreizteile 13b und 13c verformt und damit die Klemmwirkung erhöht. Die Form, die Anzahl und der Ort dieser Verspreizteile 13b und 13c ist lediglich beispielhaft zu verstehen. Diesbezüglich können auch anderweitig lokal, insbesondere an den Seitenrändern 13d und 13e der Klemmlasche 13, gebildete Verspreizteile einstückig angeformt sein. Die Verspreizteile 13b und 13c können sich auch über die gesamte Länge der jeweiligen Seitenränder 13d und 13e erstrecken.

### Bezugszeichenliste

- 1: Haushaltsgerätsystem
- 2: Haushaltsgerät
- 3: Haushaltsgerät-Verpackung
- 4: Bodenplatte
- 5: papierbasierte Wand
- 6: erste Lage
- 7: zweite Lage
- 8: dritte Lage
- 9: vierte Lage
- 10: Biegelinie
- 11: Biegelinie
- 12: Biegelinie
- 13: Klemmlasche
- 13a: Basisteil
- 13b: Verspreizteil
- 13c: Verspreizteil
- 13d: Seitenrand
- 13e: Seitenrand
- 14: Biegelinie
- 15: Trennlinie
- 16: Trennlinie
- 17: Trennlinie
- 18: Loch
- 19: Loch
- 20: Loch
- 21: Zusatzloch
- 22: Länge
- 23: Klemmverbindung
- 24: Klemmverbindung
- 25: Sockel
- 26: Einfassung
- P: Pfeil

## Patentansprüche

1. Haushaltsgerät-Verpackung (3), insbesondere vollständig papierbasierte Haushaltsgerät-Verpackung (3), mit zumindest einer papierbasierten Wand (5), welche aus einer ersten Lage (6) gebildet ist, die mit Hohlräumen ausgebildet ist, und zumindest einer zweiten Lage (7) gebildet ist und so angeordnet ist, dass die Wand (5) zumindest zweilagig aufgebaut ist, wobei eine der beiden Lagen (6, 7) ein Loch (18) aufweist und die andere Lage (6, 7) zumindest eine integrierte Klemmlasche (13) aufweist, die bewegbar an der Lage (6, 7) angeordnet ist, wobei die Klemmlasche (13) im Bereich des Lochs (18) positioniert ist, so dass sie in das Loch (18) eindrückbar ist, wobei im eingedrückten Zustand der Klemmlasche (13) in das Loch (18) eine Klemmverbindung (23, 24) ausgebildet ist, so dass die beiden Lagen (6, 7) durch die Klemmverbindung miteinander haltend verbunden sind.

2. Haushaltsgerät-Verpackung (3) nach Anspruch 1, wobei die Klemmlasche (13) eine Länge (22) aufweist, die größer ist, als die Dicke der anderen Lage (6, 7) an der sie integriert ausgebildet ist.

3. Haushaltsgerät-Verpackung (3) nach Anspruch 1 oder 2, wobei die Klemmlasche (13) als Freischnitt in der anderen Lage (6, 7) ausgebildet ist.

4. Haushaltsgerät-Verpackung (3) nach einem der vorhergehenden Ansprüche, wobei die andere Lage (6, 7) ein Zusatzloch (21) aufweist, welches zumindest bereichsweise deckungsgleich mit dem Loch (18) angeordnet ist.

5. Haushaltsgerät-Verpackung (3) nach Anspruch 4, wobei das Zusatzloch (21) im ungeklemmten Zustand zumindest bereichsweise durch die nicht verschwenkte Klemmlasche (13) geschlossen ist.

6. Haushaltsgerät-Verpackung (3) nach einem der vorhergehenden Ansprüche, wobei die Klemmlasche (13) zumindest ein Verspreizteil (13b, 13c) aufweist, welches im nicht geklemmten Zustand über zumindest ein Maß, des Lochs (18) übersteht und welches beim Eindrücken der Klemmlasche (13) in das Loch (18) an zumindest einem seitlichen Rand des Lochs (18) verspreizt ist, so dass die Klemmwirkung der Klemmverbindung (23, 24) erhöht ist.

7. Haushaltsgerät-Verpackung (3) nach Anspruch 6, wobei die Klemmlasche (13) mit Verspreizteilen (13b, 13c) trapezartig ausgebildet ist.

8. Haushaltsgerät-Verpackung (3) nach Anspruch 6, wobei ein Verspreizteil (13b, 13c) von einem Seitenrand (13d, 13e) der Klemmlasche (13) lokal als seitlicher Vorsprung abstehend ausgebildet ist.

9. Haushaltsgerät-Verpackung (3) nach einem der vorhergehenden Ansprüche, wobei die zweite Lage (6, 7) mit Hohlräumen ausgebildet ist.

10. Haushaltsgerät-Verpackung (3) nach einem der vorhergehenden Ansprüche, wobei die erste Lage (6) eine Wellpappe oder eine sandwichartig aufgebaute Lage ist.

11. Haushaltsgerät-Verpackung (3) nach einem der vorhergehenden Ansprüche, wobei die zweite Lage (7) eine Wellpappe oder eine sandwichartig aufgebaute Lage ist.

12. Haushaltsgerät-Verpackung (3) nach einem der vorhergehenden Ansprüche, wobei die zumindest zwei Lagen (6, 7) als ein einstückiger Zuschnitt ausgebildet sind, die durch eine definierte Biegelinie (10, 11, 12) miteinander verbunden sind und begrenzt sind.

13. Haushaltsgerät-Verpackung (3) nach einem der vorhergehenden Ansprüche, welche als Bodenplatte (4) ausgebildet ist.

14. Haushaltsgerät-Verpackung (3) nach Anspruch 13, wobei die Bodenplatte (4) eine papierbasierte wannenartige Einfassung (26) aufweist, in welcher die Wand (5) aufgenommen ist, insbesondere die Bodenplatte (4) einen papierbasierten plattenartigen Sockel (25) aufweist, der in der dazu separaten Einfassung (26) aufgenommen ist, und die Wand (5) auf dem dazu separaten Sockel (25) angeordnet ist.

15. Haushaltsgerätsystem (1) mit einem Haushaltsgerät (2) und mit einer Haushaltsgerät-Verpackung (3) nach einem der vorhergehenden Ansprüche, mit welcher das Haushaltsgerät (1) verpackt ist.
